# EUROPÄISCHE PATENTSCHRIFT

(11) **EP 1 899 256 B1**
(45) Veröffentlichungstag und Bekanntmachung des Hinweises auf die Patenterteilung: **08.12.2010**
(21) Anmeldenummer: 06705968.3
(22) Anmeldetag: 13.02.2006
(51) Int. Cl.: B66C 1/42, B66C 1/68, B66F 9/06

(54) **HUBVORRICHTUNG**
LIFTING DEVICE
DISPOSITIF DE LEVAGE

(30) Priorität: 02.06.2005 DE 202005008760 U
(43) Veröffentlichungstag der Anmeldung: 19.03.2008
(73) Patentinhaber: GEBHARDT Transport- und Lagersysteme GmbH, 93413 Cham (DE)
(72) Erfinder: PIERSON, Dirk, 90768 Fürth-Burgfarrnbach (DE)
(74) Vertreter: Mischung, Ralf
(86) Internationale Anmeldenummer: PCT/DE2006/000251
(87) Internationale Veröffentlichungsnummer: WO 2006/128405

(56) Entgegenhaltungen:
- EP-A- 0 834 464
- WO-A-98/43911
- DE-A1- 2 654 828
- DE-A1- 3 446 231
- DE-A1- 4 303 944
- US-A1- 2003 057 408

## Beschreibung

Die vorliegende Erfindung betrifft eine Hubvorrichtung und ein Verfahren zum Bewegen von zu verlagernden Gegenständen.

Aus den Arbeitsabläufen in Lagern bzw. bei Kommissioniertätigkeiten ist es bekannt, zu bewegende bzw. zu verlagernde Gegenstände, Pakete, Gebinde etc. zwischen Paletten oder Regalen umzusetzen bzw. ein- oder auszuräumen. Bei Gegenständen mit geringem Gewicht können solche Arbeiten von Arbeitskräften durchgeführt werden, ohne dass dazu spezielle Hilfsgeräte wie beispielsweise Kräne erforderlich wären.

Weiterhin ist es bekannt, bei schwereren Gegenständen solche Geräte einzusetzen, die beispielsweise über Greifarme, Saugvorrichtungen oder Hubelemente zum Aufnehmen bzw. Umsetzen dieser Gegenstände geeignet sind. Solche Geräte werden von dem Bedienpersonal gesteuert, um die manuelle Aufnahme der Gewichtskraft und die daraus resultierende Belastung für den menschlichen Körper zu vermeiden.

Bekannt sind auch sogenannte "Balancer", die das Gewicht eines an einer flexiblen Vorrichtung hängenden Gegenstands (Werkzeug, Behälter etc) so aufnehmen bzw. ausgleichen, dass ein das Werkzeug oder den Behälter bewegender Arbeiter dessen Gewicht nicht selbst tragen muss. Stattdessen erfordert die Bewegung des anhängenden Gegenstands im Wesentlichen nur die Kraft für die Bewegung der eigenen Hände oder Arme.

Als nachteilig gegenüber diesem Stand der Technik hat sich herausgestellt, dass für unterschiedlich geformte Gegenstände meist verschiedenartige Greifsysteme erforderlich sind, so dass bei der Zusammenstellung unterschiedlicher Gegenstände bzw. Waren eine befriedigende Umschichtung nicht oder nur schlecht stattfinden kann. Da die zu den Hilfsgeräten gehörenden Greifvorrichtungen nur schlecht an die individuelle äußere

Form der umzusetzenden unterschiedlichen Gegenstände angepasst werden können, ist die Vielfalt der Einsatzmöglichkeiten für solche Hilfsgeräte meist beschränkt auf wenige Gegenstände bzw. konkret definierte Formen.

Aus der US 2003/0057408 A1 ist eine Vorrichtung und ein Verfahren für eine drahtios steuerbare Hubvorrichtung beschrieben. Ein mit Sensoren ausgerüsteter Handschuh erfasst dabei Betätigungen des Benutzers, der mit dem Handschuh gleichzeitig einen zu verlagernden Gegenstand berührt bzw. seitlich führt. Die Vorrichtung erfordert das aufwändige Befestigen des Gegenstands an der Hubvorrichtung zur Übertragung der Gewichtskraft.

Die WO 98/43911 beschreibt ein pneumatisches Verstärkungsmodul zum Heben und Verlagern von Lasten. Vom Bediener ausgelöste Signale veranlassen die Vorrichtung zur Aufnahme wenigstens eines Teils der Gewichtskraft des Gegenstands, um dessen Verlagerung zu erleichtern. Auch hier ist der aparative Aufwand zur Übertragung der Gewichtskraft auf die Vorrichtung nachteilig hoch.

Aufgabe der Erfindung ist es daher, eine einfach zu bedienende Hubvorrichtung anzubieten, welche ein einfaches Umsetzen unterschiedlichst geformter Gegenstände bei geringem technischen Aufwand ermöglicht. Aufgabe ist weiterhin, ein entsprechendes Verfahren anzubieten.

Die Aufgabe wird gelöst durch eine Hubvorrichtung nach Anspruch 1 und ein Verfahren nach Anspruch 10.

Bei der erfindungsgemäßen Hubvorrichtung wird die Erkenntnis zugrundegelegt, dass die menschliche Hand als vielfältigstes Werkzeug nahezu jede beliebige äußere. Form eines Gegenstands zu greifen vermag und insbesondere auf unterschiedliche äußere Formen sehr leicht angepasst werden kann. In erfinderischer Weise sieht die Hubvorrichtung daher ein Hubelement vor, welches wenigstens ein Halteelement zur Aufnahme eines Abschnitts eines menschlichen Armes aufweist, um eine Bewegung der Hand dieses Armes zu bewirken oder zu unterstützen, wenn die Hand einen zu verlagernden Gegenstand greift.

Die Bedeutung der Erfindung liegt also insbesondere darin, dass die menschliche Hand als solches weiterhin das eigentliche Greifwerkzeug bildet, während zur Unterstützung von Bewegungen, die durch diese menschliche Hand mit dem zu bewegenden Gegenstand ausgeführt werden sollen, ein Hubelement vorgesehen ist, welches diese Bewegungen stützt oder sogar antreibt.

Das Verfahren, die in die gestützten Halteelemente eingelegten Armabschnitte bzw. deren Hände weiterhin als individuell anpassbare Greifwerkzeuge zu verwenden, während die anschließend zu tragende Last weitgehend von der Vorrichtung aufgenommen wird, erleichtert erheblich die Umschichtung bzw. Verlagerung von Gegenständen. Der Vorteil liegt dabei insbesondere darin, dass schwerere Lasten, die ein Arbeiter nur mit Mühe und unter Gefährdung seines Gesundheitszustandes bewegen könnte, durch diese Hubvorrichtung erheblich einfacher umzusetzen sind. Das liegt insbesondere daran, dass das wenigstens eine Halteelement den menschlichen Arm bzw. die Hand unweit des Kraftangriffspunktes der Gewichtskraft des Gegenstandes so stützt, dass der Körper des Arbeiters ansonsten weitgehend unbelastet bleibt. Der relativ kurze oder sogar verschwindende Hebelarm zwischen dem Halteelement und dem Angriffspunkt der Gewichtskraft des Gegenstands (z. Bsp. im Bereich der Hand des Arbeiters) ermöglicht darüber hinaus das Bewegen von deutlich schwereren Gegenständen als dies ohne eine solche Unterstützung möglich wäre. Gleichzeitig wird vorteilhaft der apparative Aufbau sehr einfach gehalten.

In einer einfachsten Ausführungsform der Erfindung ist das Hubelement lediglich so ausgebildet, dass es eine über sein wenigstens eines halteelement eingeleitete Gewichtskraft aufzunehmen vermag, ohne dabei notwendigerweise eine aktive Bewegung in vertikaler Richtung ausführen zu müssen. In diesem Fall stützt die Hubvorrichtung lediglich die Arme bzw. Hände des Arbeiters, so dass dieser eine Schwenkbewegung des von seinen Händen getragenen Gegenstands in im wesentlichen horizontaler Richtung leicht durchführen kann, ohne dabei mit dem ganzen Körper vertikale Gewichtskräfte des Gegenstands aufnehmen zu müssen. Lässt sich das gesamte Hubelement dabei in horizontaler Richtung bewegen, verfahren, verschwenken oder ähnliches, so kann der von den Halteelementen über die Hände des Arbeiters gestützte Gegenstand seitlich zu einem anderen Ort bewegt bzw. verschwenkt werden, ohne dabei besondere Muskelkraft zu erfordern.

Vorteilhafterweise ist die Hubvorrichtung so ausgeführt, dass für jeden der zwei Arme eines Menschen jeweils ein Halteelement vorgesehen ist, so dass beide Hände eines Arbeiters in gleicher Weise durch die Halteelemente gestützt sind. Denkbar ist grundsätzlich aber auch die Ausführung mit nur einem Halteelement, wobei die dadurch gestützte Hand einen Teil oder auch die gesamte Gewichtskraft des zu bewegenden Gegenstands aufzunehmen vermag. Die zweite Hand würde in diesem Fall bevorzugt zur Ausrichtung und Stabilisierung des Gegenstands verwendet, ohne selbst eine tragende Funktion zu übernehmen.

Das wenigstens eine Halteelement, welches an dem Hubelement angebracht ist, weist in einer einfachsten Form eine Art Schlaufe auf, die den von dem Halteelement zu stützenden Armabschnitt umläuft. Der Vorteil einer solchen Schlaufe liegt darin, dass eine hindurchgesteckte Hand relativ sicher geführt wird und gegen ein seitliches Herausrutschen, also quer zur Längsrichtung des Unterarms, gesichert ist. Des Weiteren lässt sich ein Arm sehr leicht durch eine solche Schlaufe hindurchstecken bzw. wieder daraus lösen, so dass die Verwendung der Hubvorrichtung einfach und schnell möglich ist.

Als Hubelement ist im einfachsten Fall eine Art Seil, Gurt, Riemen etc. denkbar, welches von der Hubvorrichtung herabhängt und an seinem unteren Ende das wenigstens eine Halteelement, hier also beispielsweise eine Schlaufe, aufweist. Entsprechend sind auch zwei voneinander vollständig getrennte Seile oder ein sich aufteilendes Seil so denkbar, dass jeder Teil bzw. jedes Seil ein Halteelement aufweist, so dass beide Arme einer Arbeitskraft durch das jeweilige Halteelement gestützt werden können.

Alternativ ist als Hubelement auch ein sich in vertikaler Richtung nach oben erstreckendes Element denkbar (beispielsweise ein hydraulisch oder pneumatisch angetriebener Hubzylinder), an dessen oberen Ende das wenigstens eine Halteelement angeordnet ist. Während im Fall des herabhängenden Seils der Raum oberhalb des zu bewegenden Gegenstands für eben dieses Hubelement (Seil) notwendigerweise frei bleiben muss, kann dieser Raum bei der Verwendung des beschriebenen Hubzylinders genutzt werden, etwa um Gegenstände auf ein bestimmtes Niveau anzuheben und sie auf dieser Höhe in bzw. unterhalb eines Regalfachs einzuschieben, welches ein herbhängendes Seil behindern würde. Je nach Länge und Art der Aufhängung des herabhängenden Hubelements (beispielsweise Seil) sind solche Hub- bzw. Umsetzbewegungen aber auch damit möglich.

Eine alternative Ausführungsform der Hubvorrichtung sieht vor, dass das wenigstens eine Halteelement eine seitliche und/oder nach oben offene Ausnehmung zum Einlegen des Armabschnitts aufweist. Im Gegensatz zur vorbeschriebenen Schlaufe besteht hier die Möglichkeit, auch durch eine seitliche, also quer zur Längsrichtung des Unterarms erfolgende Bewegung den relevanten Armabschnitt mit dem Halteelement in Eingriff zu bringen, um mit der Hubvorrichtung zu arbeiten. Denkbar ist insbesondere eine im Querschnitt C-förmige Gestalt eines Halteelements, welches in seinem oberen Abschnitt mit dem herabhängenden Hubelement verbunden ist. Durch die seitliche Aussparung lässt sich der Arm eines Arbeiters leicht dort hindurch bewegen, um dann im inneren unteren Bereich des C-förmigen Körpers aufzuliegen. Auch eine im wesentlichen U-förmige Gestalt eines Halteelements ist denkbar, wobei ein Schenkel des U's wieder mit einem herabhängenden Hubelement (Seil) verbunden wäre. In diesem Fall würde der Arm des Arbeiters im wesentlichen oben durch die Ausnehmung eingelegt und käme wiederum im unteren Teil des U's zu liegen. Während die vorbeschriebene schlaufenförmige Gestalt des Halteelements einen sicheren Halt des zu stützenden Arms gewährleistet, liegt der Vorteil in der U- oder C-förmigen Gestalt darin, dass die Arme eines Arbeiters besonders leicht in das Halteelement einzulegen bzw. daraus heraus zu nehmen sind.

Eine weitere alternative Ausführungsform der Erfindung sieht vor, dass das wenigstens eine Halteelement im wesentlichen als Handschuh ausgebildet ist, wobei der Handschuh an das Hubelement gekoppelt ist und gleichzeitig zur Aufnahme der Hand eines Arbeiters vorgesehen ist. In diesem Fall verkürzt sich vorteilhaft der Hebelarm zwischen dem Angriffspunkt der Gewichtskraft des Gegenstands an der Hand einerseits und dem Angriffspunkt des Hubelements an dem Halteelement unter Umständen bis auf 0, so dass die von dem Arbeiter zu übertragenden Gewichtskräfte weiter reduziert werden können und nur noch in der Hand auftreten. Darüber hinaus bietet ein als Handschuh ausgeführtes Halteelement einen besonders sicheren Halt der Hand innerhalb dieses Halteelements.

Eine vorteilhafte Ausführungsform der Hubvorrichtung sieht vor, dass das wenigstens eine Halteelement zu einer vertikalen und/oder horizontalen Bewegung durch das Hubelement antreibbar ist. Dies bringt den Vorteil mit sich, dass das Hubelement die eingelegten Arme bzw. Hände eines Arbeiters nicht nur stützt, sondern auch aktiv zu bewegen und insbesondere anzuheben vermag. Dies erleichtert die Bewegung der zu versetzenden Gegenstände zwischen unterschiedlichen Höhen, da die eigentliche Hubarbeit nicht durch den Arbeiter, sondern durch die Hubvorrichtung ausgeführt wird. In diesem Fall umgreift der Arbeiter mit einer, vorzugsweise aber mit beiden Händen, die jeweils durch ein Halteelement gestützt werden, den zu bewegenden Gegenstand, woraufhin das Hubelement zur vertikalen oder horizontalen Bewegung so angetrieben wird, dass der in dem Halteelement ruhende Armabschnitt (Hand, Unterarm, Handgelenk etc.) die gesteuerte Bewegung leicht nachführen kann, ohne dafür selbst nennenswerte Hubkräfte aufbringen zu müssen. Auf diese Weise wird das Umsetzen der Gegenstände besonders erleichtert, so dass beispielsweise von in Bodenhöhe angeordneten Paletten Gebinde angehoben und in ein Regal geschoben oder in umgekehrter Richtung bewegt werden können. Da die eigentliche Hubarbeit hierbei durch die erfindungsgemäße Hubvorrichtung ausgeführt wird, wird der Arbeiter, obwohl er mit seinen Händen als individuell einstellbares und flexibles Greifwerkzeug beteiligt ist, nur in diesem Bereich mit der eigentlichen Gewichtskraft des umzusetzenden Gegenstands belastet, während sein sonstiger Körper weitgehend unbelastet bleibt. Dies stellt eine erhebliche Vereinfachung gegenüber dem Stand der Technik dar, und erlaubt darüber hinaus auch die Aufnahme von solchen Gewichtskräften, die ohne die erfindungsgemäße Hubvorrichtung nicht gleichzeitig bewältigt werden könnten (mehrere Gebinde, schwerere Gegenstände etc.).

Für den Fall, dass die Hubvorrichtung zu einer vertikalen und horizontalen Bewegung des wenigstens einen Halteelements ausgebildet ist, lässt sich ein zu versetzender Gegenstand also nicht nur anheben bzw. absenken, sondern auch insbesondere in horizontaler Richtung verschwenken oder verschieben, ohne dass währenddessen die Gewichtskraft voll durch den Arbeiter zu tragen wäre.

In einer weiteren Ausführungsform der Erfindung ist vorgesehen, dass zur Ansteuerung der angetriebenen Bewegungen des wenigstens einen Halteelements wenigstens ein Bedienteil vorgesehen ist. Dieses Bedienteil verursacht die entsprechende Hub- oder Schwenkbewegung über den Antrieb, so dass der Arbeiter dieser Bewegung nur zu folgen braucht, ohne dafür selber nennenswerte Kräfte aufbringen zu müssen. Das Bedienteil kann in geeigneter Weise mit einer Steuerung zusammenwirken, wobei insbesondere eine drahtlose Kommunikation sinnvoll ist. Dann lässt sich das Bedienteil nämlich im Bereich des wenigstens einen Halteelements bzw. einer Hand des Arbeiters so anordnen, dass während des Greifens des zu bewegenden Gegenstands auch die Bedienung der Hubvorrichtung möglich ist. Auch jede andere Anbindung des Bedienteils (beispielsweise Fußschalter, Sprachsteuerung, Neigesensor etc.) ist denkbar.

Eine besonders vorteilhafte Ausführungsform der Erfindung ergibt sich dadurch, dass die Hubvorrichtung als solche verfahrbar ausgebildet ist. In diesem Fall lässt sich der anzuhebende Gegenstand gegebenenfalls über größere Entfernung bewegen, in dem sich die Hubvorrichtung mit dem den Gegenstand haltenden Arbeiter in die gewünschte Richtung verfahren lässt, um den Gegenstand dort abzusetzen. Neben der Steuerung der vertikalen oder horizontalen Bewegung des wenigstens einen Halteelements durch das Hubelement lassen sich erfindungsgemäß auch die Verfahrbewegungen der gesamten Hubvorrichtung über ein Bedienteil steuern, welches ebenfalls im Sinne des vorbeschriebenen Bedienteils oder sogar einteilig mit diesem ausgeführt sein kann.

Das erfindungsgemäße Verfahren setzt die vorgenannten Erkenntnisse um und erleichtert die Abwicklung von Ein- und Ausräumarbeiten. Während die unübertroffene Flexibilität der menschlichen Hand als Greifwerkzeug beibehalten wird, wird der sonstige menschliche Körper von den bei der Verlagerung aufzubringenden Kräften entlastet und geschont. Insbesondere Rückenprobleme lassen sich so auf einfache Weise vermeiden.

Weitere vorteilhafte Ausführungsformen ergeben sich aus den Unteransprüchen.

Nachfolgend wird eine Ausführungsform der Erfindung anhand eines Figurenbeispiels erläutert. Die einzige Figur 1 zeigt eine perspektivische Ansicht einer erfindungsgemäßen Hubvorrichtung.

Wie dort zu erkennen ist, weist die Hubvorrichtung 1 einen Kragarm auf, an dessen äußerem Ende ein Hubelement 2, welches hier als Seil ausgebildet ist, herabhängt. Am unteren freien Ende des Hubelements 2 sind - aufgeteilt auf zwei Stränge - zwei Halteelemente 3a und 3b angeordnet.

Diese Halteelemente sind als Schlaufen ausgebildet, durch welche jeweils ein Arm eines Arbeiters so hindurchgestreckt werden kann, dass der Arm mit einem Abschnitt in dem Halteelement 3a, 3b ruht bzw. von diesem gestützt wird.

Der in der Figur 1 nicht dargestellte Arbeiter vermag dann mit seinen durch die schlaufenförmigen Halteelemente 3a, 3b hindurchgesteckten Hände einen ebenfalls nicht dargestellten Gegenstand zu greifen.

Über ein schematisch angedeutetes Bedienelement 4 lässt sich ein Antrieb 5 der Hubvorrichtung so ansteuern, dass das Hubelement 2 mit den daran angeordneten Halteelementen 3a, 3b angehoben oder herabgesenkt wird. Das Bedienteil 4 kann dabei insbesondere zur drahtlosen Kommunikation mit einer nicht dargestellten Steuerung der Hubvorrichtung ausgebildet sein.

Die Hubvorrichtung 1 ist so verfahrbar, dass sie beispielsweise in einer Lagerhalle frei bewegbar ist.

## Patentansprüche

1. Hubvorrichtung (1) zum Bewegen von zu verlagernden Gegenständen, mit einem Hubelement (2) ,
**dadurch gekennzeichnet, dass**
das Hubelement (2) wenigstens ein Halteelement (3) zur Aufnahme eines Abschnitts eines menschlichen Armes aufweist, um eine Bewegung der Hand dieses Armes zu bewirken oder zu unterstützen, wenn die Hand einen zu verlagernden Gegenstand unter Aufnahme der Gewichtskraft des Gegenstands greift.

2. Hubvorrichtung nach Anspruch 1, **dadurch gekennzeichnet, dass** für jeden der zwei Arme eines Menschen jeweils ein Halteelement (3a, 3b) vorgesehen ist.

3. Hubvorrichtung nach Anspruch 1 oder 2, **dadurch gekennzeichnet, dass** das wenigstens eine Halteelement (3) den Armabschnitt oberhalb der Hand im Sinne einer Schlaufe vollständig umläuft.

4. Hubvorrichtung nach Anspruch 1 oder 2, **dadurch gekennzeichnet, dass** das wenigstens eine Halteelement (3) eine seitliche und/oder nach oben offene Ausnehmung zum Einlegen des Armabschnitts aufweist.

5. Hubvorrichtung nach Anspruch 1 oder 2, **dadurch gekennzeichnet, dass** das wenigstens eine Halteelement (3) als Handschuh ausgebildet ist.

6. Hubvorrichtung nach einem der vorigen Ansprüche, **dadurch gekennzeichnet, dass** das wenigstens eine Halteelement (3) zur einer vertikalen und/oder horizontalen Bewegung durch das Hubelement (2) antreibbar ist.

7. Hubvorrichtung nach Anspruch 6, **dadurch gekennzeichnet, dass** zur Ansteuerung der angetriebenen Bewegungen des wenigstens einen Halteelements (3) wenigstens ein Bedienteil (4) vorgesehen ist.

8. Hubvorrichtung nach einem der vorigen Ansprüche, **dadurch gekennzeichnet, dass** das wenigstens eine Bedienteil (4) an dem wenigstens einen Halteelement (3) angeordnet und/oder zur drahtlosen Steuerung des Hubelements (2) ausgebildet ist.

9. Hubvorrichtung nach einem der vorigen Ansprüche, **dadurch gekennzeichnet, dass** die Hubvorrichtung (1) verfahrbar ausgebildet ist.

10. Verfahren zum Bewegen von zu verlagernden Gegenständen, insbesondere unter Verwendung einer Hubvorrichtung nach einem der vorigen Ansprüche, bei dem ein Hubelement (2) mit wenigstens einem Halteelement (3) eingesetzt wird, **gekennzeichnet durch** folgende Verfahrensschritte:
a) Einführen eines Abschnitts eines menschlichen Arms in das Halteelement (3);
b) Greifen des zu verlagernden Gegenstands **durch** die Hand des in das Halteelement (3) eingeführten Arms unter Aufnahme der Gewichtskraft des Gegenstands;
c) Bewegen des Gegenstands unter Ausnutzung einer Unterstützung **durch** das Halteelement (3).

11. Verfahren nach dem vorigen Anspruch, **dadurch gekennzeichnet, dass** zwei Arme jeweils mit einem Abschnitt in jeweils ein Halteelement (3a, 3b) eingeführt werden und das Greifen durch beide Hände erfolgt.

12. Verfahren nach einem der vorhergehenden Verfahrensansprüche, **dadurch gekennzeichnet, dass** der Armabschnitt in ein Halteelement (3) eingeführt wird, welches den Armabschnitt oberhalb der Hand im Sinne einer Schlaufe vollständig umläuft.

13. Verfahren nach Anspruch 10 oder 11, **dadurch gekennzeichnet, dass** der Armabschnitt in ein Halteelement (3) eingeführt wird, welches eine seitliche und/oder nach oben offene Ausnehmung zum Einlegen des Armabschnitts aufweist.

14. Verfahren nach Anspruch 10 oder 11, **dadurch gekennzeichnet, dass** der Armabschnitt in ein als Handschuh ausgebildetes Halteelement (3) eingeführt wird.

15. Verfahren nach einem der vorhergehenden Verfahrensansprüche, **dadurch gekennzeichnet, dass** das wenigstens eine Halteelement (3) für die Bewegung des Gegenstands zur einer vertikalen und/oder horizontalen Bewegung durch das Hubelement (2) angetrieben wird.

16. Verfahren nach dem vorigen Verfahrensanspruch, **dadurch gekennzeichnet, dass** der Antrieb (5) des Hubelements (2) durch ein Bedienteil (4) gesteuert wird.

17. Verfahren nach dem vorigen Verfahrensanspruch, **dadurch gekennzeichnet, dass** zur Steuerung des Antriebs (5) ein Bedienteil (4) verwendet wird, welches an dem wenigstens einen Halteelement (3) angeordnet und/oder zur drahtlosen Steuerung des Hubelements (2) ausgebildet ist.

## Claims

1. A lifting device (1) for moving objects that are to be displaced, having a lifting element (2),
**characterised in that**
the lifting element (2) has at least one holding element (3) for receiving a section of a human arm in order to effect or support a movement of the hand of this arm when the hand grips an object that is to be displaced whilst taking up the force due to weight of the object.

2. A lifting device according to claim 1,
**characterised in that** a respective holding element (3a, 3b) is provided for each of the two arms of a person.

3. A lifting device according to claim 1 or 2,
**characterised in that** the at least one holding element (3) goes completely around the arm section above the hand in the sense of a loop.

4. A lifting device according to claim 1 or 2,
**characterised in that** the at least one holding element (3) has a lateral and/or upwardly open recess for the insertion of the arm section.

5. A lifting device according to claim 1 or 2,
**characterised in that** the at least one holding element (3) is formed as a glove.

6. A lifting device according to one of the previous claims, **characterised in that** the at least one holding element (3) can be driven for the purposes of a vertical and/or horizontal movement by means of the lifting element (2).

7. A lifting device according to claim 6,
**characterised in that** at least one operating portion (4) is provided in order to activate the driven movements of the at least one holding element (3).

8. A lifting device according to one of the previous claims, **characterised in that** the at least one operating portion (4) is arranged on the at least one holding element (3) and/or is formed for the wireless control of the lifting element (2).

9. A lifting device according to one of the previous claims, **characterised in that** the lifting device (1) is formed so that it can be moved.

10. Method for moving objects that are to be displaced, in particular with use of a lifting device according to one of the previous claims, in which a lifting element (2) is used that has at least one holding element (3), **characterised by** the following method steps:
a) introduction of a section of a human arm into the holding element (3);
b) gripping of the object that is to be displaced by the hand of the arm that is introduced into the holding element (3) whilst taking up the force due to weight of the object;
c) movement of the object with utilization of a support by means of the holding element (3).

11. Method according to the previous claim, **characterised in that** two arms are introduced in each case with a section into a respective holding element (3a, 3b) and the gripping is effected by means of both hands.

12. Method according to one of the preceding method claims, **characterised in that** the arm section is introduced into a holding element (3) which goes completely around the arm section above the hand in the sense of a loop.

13. Method according to claim 10 or 11, **characterised in that** the arm section is introduced into a holding element (3) which has a lateral and/or upwardly open recess for the insertion of the arm section.

14. Method according to claim 10 or 11, **characterised in that** the arm section is introduced into a holding element (3) that is formed as a glove.

15. Method according to one of the preceding method claims, **characterised in that** the at least one holding element (3) for the movement of the object is driven for the purposes of a vertical and/or horizontal movement by means of the lifting element (2).

16. Method according to the previous method claim, **characterised in that** the drive (5) of the lifting element (2) is controlled by means of an operating portion (4).

17. Method according to the previous method claim, **characterised in that** an operating portion (4) is used to control the drive (5) that is arranged on the at least one holding element (3) and/or is formed for the wireless control of the lifting element (2).

## Revendications

1. Dispositif de levage (1) destiné à déplacer des objets à transférer, comportant un élément de levage (2),
**caractérisé en ce que**
l'élément de levage (2) comporte au moins un élément de support (3) destiné à recevoir une partie du bras d'un homme pour induire ou favoriser un mouvement de la main de ce bras moyennant l'absorption du poids de l'objet, lorsque la main saisit un objet à transférer.

2. Dispositif de levage selon la revendication 1, **caractérisé en ce que** pour chacun des deux bras d'un homme, il est prévu respectivement un élément de support (3a, 3b).

3. Dispositif de levage selon la revendication 1 ou 2, **caractérisé en ce que** ledit au moins un élément de support (3) passe complètement, à la manière d'une dragonne, autour du bras au-dessus de la main.

4. Dispositif de levage selon la revendication 1 ou 2, **caractérisé en ce que** ledit au moins un élément de support (3) comporte un évidement latéral et/ou ouvert vers le haut pour y poser la partie du bras.

5. Dispositif de levage selon la revendication 1 ou 2, **caractérisé en ce que** ledit au moins un élément de support (3) est réalisé sous la forme d'un gant.

6. Dispositif de levage selon l'une quelconque des revendications précédentes, **caractérisé en ce que** ledit au moins un élément de support (3) peut être actionné par l'élément de levage (2) pour effectuer un mouvement vertical et/ou horizontal.

7. Dispositif de levage selon la revendication 6, **caractérisé en ce qu'**il est prévu au moins un élément de commande (4) pour commander les mouvements actionnés dudit au moins un élément de support (3).

8. Dispositif de levage selon l'une quelconque des revendications précédentes, **caractérisé en ce que** ledit au moins un élément de commande (4) est disposé sur ledit au moins un élément de support (3) et/ou est réalisé pour la commande sans fil de l'élément de levage (2).

9. Dispositif de levage selon l'une quelconque des revendications précédentes, **caractérisé en ce que** le dispositif de levage (1) est un dispositif apte à être déplacé.

10. Procédé destiné à déplacer des objets à transférer, en particulier moyennant l'utilisation d'un dispositif de levage selon l'une quelconque des revendications précédentes, dans lequel est utilisé un élément de levage (2) avec au moins un élément de support (3), **caractérisé par** les étapes suivantes :
a) introduction d'une partie du bras d'un homme dans l'élément de support (3) ;
b) préhension de l'objet à transférer, au moyen de la main du bras introduit dans l'élément de support (3), moyennant l'absorption du poids de l'objet ;
c) déplacement de l'objet au moyen de l'organe de soutien de l'élément de support (3).

11. Procédé selon la revendication précédente, **caractérisé en ce que** chacun des deux bras est introduit en partie dans respectivement un élément de support (3a, 3b) et la préhension de l'objet est assuré par les deux mains.

12. Procédé selon l'une quelconque des revendications précédentes, **caractérisé en ce que** la partie du bras est introduite dans un élément de support (3), qui entoure complètement à la manière d'une coque la partie du bras au-dessus de la main.

13. Procédé selon la revendication 10 ou 11, **caractérisé en ce que** la partie du bras est introduite dans un élément de support (3), qui comporte un évidement latéral et/ou ouvert vers le haut pour y poser la partie du bras.

14. Procédé selon la revendication 10 ou 11, **caractérisé en ce que** la partie du bras est introduite dans un élément de support (3) réalisé sous la forme d'un gant.

15. Procédé selon l'une quelconque des revendications précédentes, **caractérisé en ce que** ledit au moins un élément de support (3) est actionné par l'élément de levage (2) pour effectuer le déplacement de l'objet en un mouvement vertical et/ou horizontal.

16. Procédé selon la revendication précédente, **caractérisé en ce que** le système d'entraînement (5) de l'élément de levage (2) est commandé par un élément de commande (4).

17. Procédé selon la revendication précédente, **caractérisé en ce que** pour commander le système d'entraînement (5) on utilise un élément de commande (4), qui est disposé sur ledit au moins un élément de support (3) et/ou est réalisé pour la commande sans fil de l'élément de levage (2).
